# EUROPÄISCHE PATENTSCHRIFT

(11) **EP 0 960 239 B1**
(45) Veröffentlichungstag und Bekanntmachung des Hinweises auf die Patenterteilung: **06.02.2002**
(21) Anmeldenummer: 97935553.4
(22) Anmeldetag: 30.07.1997
(51) Int. Cl.: E01C 23/06, E01C 19/17, B05B 15/02

(54) **VORRICHTUNG ZUM BEARBEITEN VON FAHRBAHNEN**
DEVICE FOR PAVING ROADWAYS
DISPOSITIF POUR REALISER LE REVETEMENT DES CHAUSSEES

(30) Priorität: 08.02.1997 DE 29702162 U
(43) Veröffentlichungstag der Anmeldung: 01.12.1999
(73) Patentinhaber: WIRTGEN GmbH, 53578 Windhagen (DE)
(72) Erfinder: BRUNS, Thomas, D-53567 Buchholz (DE); GRÜBER, Walter, D-53577 Neustadt (DE); DITTMANN, Siegbert, D-53560 Vettelschoss (DE)
(74) Vertreter: Dallmeyer, Georg, Dipl.-Ing.
(86) Internationale Anmeldenummer: EP9704143
(87) Internationale Veröffentlichungsnummer: WO9835102

(56) Entgegenhaltungen:
- EP-A- 0 116 816
- EP-A- 0 127 933
- EP-A- 0 283 399
- WO-A-95/22661
- WO-A-95/25848
- WO-A-96/24725
- AT-A- 371 867
- FR-A- 2 701 966
- US-A- 4 592 507

## Beschreibung

Die Erfindung betrifft eine Vorrichtung zum Bearbeiten von Fahrbahnen nach dem Oberbegriff des Anspruchs 1.

Derartige Vorrichtungen werden beispielsweise in Recyclingmaschinen für den Straßenbau benötigt. Eine Straßenbaumaschine, in der die Erfindung zur Anwendung kommen kann, ist beispielsweise in der WO-A-96/24725 beschrieben.

Eine Vorrichtung zum Erzeugen von Schaumbitumen für Straßenbaumaschinen, mit mindestens einer eine Expansionskammer aufweisenden Mischeinrichtung, in der heißes Bitumen bei einer Temperatur von 180°C und Wasser über Einspritzdüsen unter Druck zusammenführbar sind, ist aus der WO-A-95/22661 bekannt. Die Vorrichtung weist einen beheizbaren Schaumreaktor sowie beheizbare Zuführ- und Verteilerleitungen auf, wobei die Leitungen zusätzlich isoliert sein können. Mehrere Düsen sind längs einer Verteilerleitung ebeneinander angeordnet. Diese Verteilerleitung ist über ein Leitungsnetz mit einem zentralen Schaumreaktor verbunden, in dem der Bitumenschaum für alle Düsen erzeugt wird. In diesem Schaumreaktor ist desweiteren ein Rührwerk angeordnet. Nachteilig ist bei der bekannten Vorrichtung, daß der Bitumenschaum einen langen Weg von der Expansionskammer bis zu den Düsen zurücklegen muß. Dies hat zur Folge, daß der Schaum auf dem Weg zu den Düsen z.T. zerfällt, so daß desweiteren ein genaues Dosieren des Schaumbitumens nicht möglich ist. Ein weiteres Problem besteht darin, daß die bekannte Vorrichtung nur teilweise beheizt wird, und daß insbesondere die Düsen nicht beheizt werden. Dies hat zur Folge, daß die Reinigung der Anlage einen hohen Zeitaufwand erfordert. Da die Reinigung mit Dieselkraftstoff erfolgt, entsteht darüber hinaus noch ein Entsorgungsproblem hinsichtlich des verschmutzten Kraftstoffes.

Der Erfindung liegt die Aufgabe zugrunde, eine Vorrichtung zum Bearbeiten von Fahrbahnen zu schaffen, mit der eine exakte Dosierung des Schaumbitumens möglich ist, und mit der der Reinigungs- und Wartungsaufwand auf ein Minimum reduziert ist.

Zur Lösung dieser Aufgabe dienen die Merkmale des Anspruches 1.

Die Erfindung sieht in vorteilhafter Weise vor, daß bei einer Vorrichtung zum Bearbeiten von Fahrbahnen eine Einrichtung zum Erzeugen von Schaumbitumen mit mehreren nebeneinander angeordneten Mischeinrichtungen mit Schaumaustrittsdüsen an der Haube der Arbeitswalze angeordnet ist, so daß das aus den Schaumaustrittsdüsen austretende Schaumbitumen-Sprühstrahl in die Arbeitskammer der Arbeitswalze gerichtet ist und sich in das von der Arbeitswalze granulierte Baustoffgemisch einmischt. Das heiße Bitumen wird aus einem Bitumentank über Zuführleitungen und eine Bitumeneinspritzdüse mit aus einem Wassertank über eine Wassereinspritzdüse zugeführtem Wasser in einer Expansionskammer der Mischeinrichtung gemischt.

Das Einspritzen des Bitumenschaums direkt in die Arbeitskammer der Arbeitswalze hat den Vorteil, daß das Schaumbitumen unmittelbar in das granulierte Baustoffgemisch eingemischt werden kann, bevor der Schaum in sich zusammenfällt. Dabei wird das Schaumbitumen erst kurz vor Austritt aus den Schaumaustrittsdüsen in einer Expansionskammer einer für jede Schaumaustrittsdüse separat vorgesehenen Mischeinrichtung erzeugt. Die Erzeugung des Schaumbitumens erst kurz vor dem Austritt aus den Schaumaustrittsdüsen ermöglicht es in vorteilhafter Weise das Schaumbitumen exakt zu dosieren.

Bei der Vorrichtung zum Erzeugen von Schaumbitumen ist in vorteilhafter Weise vorgesehen, daß die Einspritzdüse für heißes Bitumen einen dem Düsenquerschnitt angepaßten Stößel für die Düsenöffnung aufweist, der zum periodischen Reinigen oder Verschließen der Düsenöffnung über eine Steuerung antreibbar ist. Der Stößel wird zur Düsenreinigung 1 bis 2 mal je Minute durch die Düse hindurchgestoßen, so daß der Düsenquerschnitt stets freigehalten wird. Soll die Düse geschlossen werden, verbleibt der Stößel im Düsenquerschnitt. Jede Düse ist einzeln ansteuerbar, so daß die Arbeitsbreite, z.B. bei mehrfachem Überfahren einer Fahrbahn selektierbar ist.

Es ist desweiteren bei einer Vorrichtung zum Erzeugen von Schaumbitumen vorgesehen, daß eine Mikroprozessorsteuerung die Mengenströme von heißem Bitumen und Wasser in Abhängigkeit der Vortriebsgeschwindigkeit der Straßenbaumaschine regelt. Auf diese Weise ist sichergestellt, daß die Dosierung mit hoher Genauigkeit und fahrgeschwindigkeitsabhängig erfolgt und daß das Verhältnis von Schaumbitumen und granuliertem Baustoffgemisch konstant gehalten ist.

Bei einem bevorzugten Ausführungsbeispiel ist vorgesehen, daß der Wassertank auf dem Fahrwerk angeordnet ist. Ein auf dem Fahrwerk angeordneter Wassertank hat den Vorteil, daß keine separate Wasserzuführung erforderlich ist. Das in dem Wassertank befindliche Wasser kann zudem noch für andere Aufgaben z.B. zum Bodenbefeuchten beim Verdichten einer Fahrbahn verwendet werden.

Vorzugsweise ist vorgesehen, daß in die Expansionskammer jeder Mischeinrichtung zusätzlich Luft einblasbar ist. Das zusätzliche Einblasen von Luft verstärkt die Schaumbildung und ermöglicht eine Expansion des Schaumbitumens auf ca. das 20-fache des ursprünglichen Volumens. Eine vorteilhafte Weiterbildung sieht vor, daß seitlich über die Arbeitswalze überstehend eine separat manuell einschaltbare Mischeinrichtung mit Schaumaustrittsdüse angeordnet ist. Diese zusätzlich vorgesehene Schaumaustrittsdüse dient dazu, zu Beginn oder während des Betriebes der Straßenbaumaschine die Schaumqualität zu überprüfen.

Die Expansionskammer ist vorzugsweise im Querschnitt kreisförmig, wobei die Bitumeneinspritzdüse koaxial zu der Expansionskammer angeordnet ist. Die Einspritz- bzw. Einblaseinrichtungen für das Wasser und/oder die Luft düsen Wasser bzw. Luft radial oder tangential in den aus der Bitumeneinspritzdüse austretenden Freistrahl des heißen Bitumens ein. Dadurch entsteht eine starke Verwirbelung in der Expansionskammer, mit der eine optimale Schaumqualität erzeugt werden kann.

Vorzugsweise ist vorgesehen, daß die Expansionskammer eine exzentrisch angeordnete Schaumaustrittsdüse aufweist. Eine derartige exzentrisch angeordnete Düse verstärkt die Verwirbelung des Schaumbitumens und ermöglicht eine höhere Expansionszahl bei einer längeren Halbwertzeit des Schaumes.

Die Mischeinrichtungen sind beheizbar. Die Heizung erfolgt durch thermostat-geregelte Heizeinrichtungen, die die optimale Betriebstemperatur vor Beginn und während des Einsatzes, auch im Falle von Unterbrechungen einhalten. Ein aufwendiges Spülen der Mischeinrichtungen mit den Schaumaustrittsdüsen kann am Arbeitsende entfallen.

Der Generator zur Erzeugung des Heizstromes erzeugt bereits im Leerlauf des Antriebsmotors die volle Heizspannung und hält diese auch bei höheren Drehzahlen des Antriebsmotors konstant.

Hierzu weist der Generator einen hydraulischen Antrieb auf, der mit Hilfe eines Stromregelventils auf eine konstante Antriebsdrehzahl einstellbar ist.

Weitere vorteilhafte Merkmale sind den weiteren Unteransprüchen zu entnehmen.

Im folgenden wird unter Bezugnahme auf die Zeichnungen ein Ausführungsbeispiel der Erfindung näher erläutert.

Es zeigen:
- Fig. 1: eine Straßenbaumaschine,
- Fig. 2: eine schematische Darstellung der Mikroprozessorsteuerung für den Schaumerzeugungsprozeß,
- Fig. 3: ein Fließschema der Schaumbitumenkomponenten,
- Fig. 4: die Stößelsteuerung, und
- Fig. 5: eine Mischeinrichtung.

Fig. 1 zeigt die Vorrichtung zum Bearbeiten von Fahrbahnen mit einem von zwei Fahrwerken 2 getragenen Maschinenrahmen 1 und einem aus einer Fahrerkabine 3 bestehenden Fahrstand.

Die Fahrwerke 2 weisen am vorderen und hinteren Ende des Maschinenrahmens 1 zwei gemeinsam oder wahlweise einzeln lenkbare Fahrwerkachsen auf.

Unterhalb des Maschinenrahmens 1 ist eine Arbeitswalze 4 unter einer Haube 8 angeordnet, die die Arbeitskammer 6 der Arbeitswalze 4 nach oben und zu den Seiten hin begrenzt.

Die mit dem Maschinenrahmen 1 verbundene Haube 8 weist um eine zu der Walzenachse der Arbeitswalze 4 parallele Achse verschwenkbare Brecherleisten 19 auf. Eine detaillierte Beschreibung der in Fig. 1 gezeigten Straßenbaumaschine ist der WO-A-96/24725 zu entnehmen.

Die Haube 8 weist an ihrem oberen Bereich eine Einrichtung 10 zum Herstellen von Schaumbitumen auf. Zur Herstellung von Schaumbitumen wird ca. 180°C heißes Bitumen mit kaltem Wasser vermischt. Dadurch schäumt das Bitumen auf, wobei das ursprüngliche Volumen der Komponenten sich um etwa das 20-fache erhöht.

Durch den Aufschäumprozeß, der mit Einblasen von Luft unterstützt werden kann, wird die Viskosität des Bitumen stark herabgesetzt. Der Bitumenschaum läßt sich aufgrund eines stark vergrößerten Volumens über mehrere parallel zur Achse der Arbeitswalze 4 verlaufende Schaumaustrittsdüsen 14 gleichmäßig in den Arbeitsraum 6 einspritzen und dadurch in das granulierte Baustoffgemisch einmischen.

Die Einrichtung 10 zum Erzeugen von Schaumbitumen besteht im einzelnen aus beispielsweise 16 nebeneinander angeordneten Mischeinrichtungen 12, die untereinander mit einer gemeinsamen Zuführleitung 16,42 für heißes Bitumen verbunden sind. Die Mischeinrichtungen 12 haben eine Bitumeneinspritzdüse 18, die im geöffneten Zustand einen Bitumenfreistrahl in eine Expansionskammer 26 einspritzt. Orthogonal zu diesem Freistrahl werden radial oder tangential zu der im Querschnitt kreisförmigen Expansionskammer 26 Wasser über eine Wassereinspritzdüse 22 und Luft über eine Lufteinblaseinrichtung 24 eingedüst. In der Expansionskammer wird dadurch eine starke Verwirbelung des expandierenden Schaumvolumens erreicht, wodurch eine hohe Expansionszahl des Schaumbitumens sowie eine längere Halbwertszeit erzielt werden kann. Die Luft wird beispielsweise unter einem Druck von 4 bis 5 bar eingeblasen.

Die Schaumaustrittsdüse 14 ist exzentrisch zur Expansionskammer 26 und zur Bitumeneinspritzdüse 18 angeordnet, wodurch die Verwirbelung in der Expansionskammer 26 noch verstärkt wird.

Die Bitumeneinspritzdüse wird impulsgetaktet mit Hilfe eines Stößels 30 periodisch gereinigt, wobei der Stößel von einer pneumatischen Antriebseinrichtung 32 mikroprozessorgesteuert angetrieben wird. Der Stößel 30 kann auch dazu benutzt werden, die Bitumeneinspritzdüse 18 zu verschließen, wenn beispielsweise das Schaumbitumen in einer verringerten Breite aufgesprüht werden soll. Dies ist beispielsweise bei mehrspurigen, überlappenden Arbeiten sinnvoll.

Fig. 2 ist eine schematische Darstellung der Mikroprozessorregelung zur Kontrolle des Schaumbildungsprozesses und der Zugabemengen, sowie der Dosierung des Schaumbitumens.

Der Mikroprozessor 36 ist mit einer elektronischen Eingabe-Ausgabeeinheit 38 mit einem Display 39 verbunden. An der Eingabe-Ausgabeeinheit 38 kann die Bitumenzugabe in Gew.% und die Wasserzugabe für den Schäumungsprozeß in % der Bitumenmenge eingestellt werden. Desweiteren kann die Sprühbreite für überlappendes Arbeiten eingestellt werden, d.h. einzelne Schaumaustrittsdüsen 14 können auf Wunsch abgeschaltet werden. Alle Betriebs- und Arbeitsdaten werden auf dem Display 39 angezeigt. Der Mikroprozessor 36 ist ferner mit einem Drucker 40 verbunden, der die Arbeitsdaten zwecks Dokumentation ausdruckt. Über ein Radsensor 41 erhält der Mikroprozessor 36 ein der Vortriebsgeschwindigkeit der Maschine proportionales Geschwindigkeitssignal, so daß die Dosierung der Schaumbitumenkomponenten in Abhängigkeit von der Fahrgeschwindigkeit erfolgen kann. Der Mikroprozessor 36 erzeugt ein Steuersignal für die Antriebsmotoren 21,23 für die Bitumenansaugpumpe für Bitumen 20, sowie die Wasseransaugpumpe 24. Die effektiven Zugabemengen von Bitumen und Wasser werden von den Pumpen 20 und 24 an den Mikroprozessor zwecks Regelung zurückgemeldet.

Über eine Signalleitung 28 wird desweiteren die impulsgetaktete Düsenreinigung in jeder Mischeinrichtung 12 gesteuert.

Neben der Einrichtung zum Erzeugen von Schaumbitumen kann, wie aus Fig. 2 ersichtlich eine Einrichtung zum Einspeisen einer Wasser-Zement-Suspension 46 vorgesehen sein, die parallel zu der Einrichtung zum Erzeugen von Schaumbitumen 10 an der Haube 8 angeordnet sein kann. Über eine Signalleitung 48 wird der Antriebsmotor 50 einer Ansaugpumpe 52 der Einsprüheinrichtung für die Wasser-Zement-Suspension 46 angesteuert.

Fig. 3 erläutert die Zusammenführung von Bitumen, Wasser und Luft in den Mischeinrichtungen 12. Das Anschlußteil 19 für die Heißbitumen-Zuführung erhält heißes Bitumen von dem auf dem Fahrwerk 2 angeordneten Bitumentank. Die Ansaugpumpe 20 für Bitumen wird wie bereits erwähnt von dem Mikroprozessor 36 gesteuert. Ein Temperatursensor 23 überwacht in der Zuführungsleitung 16 die Temperatur des heißen Bitumens. In einem Bitumenfilter 25 wird das heiße Bitumen gefiltert. Hinter dem Bitumenfilter 25 ist ein Drucksensor 27 angeordnet, der den Betriebsdruck überwacht. Die Zuführleitung 16 mündet in eine Verteilerleitung 42, die auch als Ringleitung ausgeführt werden kann, so daß nicht benötigtes Bitumen in den Bitumentank rezirkulierbar ist.

Über die Wasserpumpe 24, die Wasser von einem auf dem Fahrwerk 2 befindlichen Wassertank ansaugt, wird über eine Wasserzufuhrleitung 43 und jeweils einem Wasserventil 45 für zwei Mischeinrichtungen 12 das Wasser den Wassereinspritzdüsen 22 zugeführt. Es kann vorgesehen sein, daß jeweils ein Wasserventil 45 zwei nicht benachbarte Misch einrichtungen 12 versorgt.

Über einen Kompressor 28 wird Preßluft über eine Luftzufuhrleitung 44 und Lufteinblaseinrichtungen 24 unter einem Druck von beispielsweise 4 bis 5 bar zugeführt.

Mit seitlichem Abstand von den beispielsweise 16 nebeneinander entlang der Verteiler/Ringleitung 42 für heißes Bitumen angeordneten Mischeinrichtungen 12 kann eine separate Mischeinrichtung 12 derart angeordnet sein, daß sie über die Arbeitswalze 4 seitlich übersteht. Diese weitere Mischeinrichtung wird als Testdüse verwendet, um zu Beginn oder während des Betriebes eine Qualitätsüberprüfung bezüglich der Schaumqualität durchführen zu können. Diese Testdüse ist separat manuell ansteuerbar.

Von dem gleichen Luftkompressor 28 oder einem separaten Kompressor wird desweiteren Preßluft für die Reinigung der Bitumeneinspritzdüse abgezweigt. Die Preßluft wird über Pneumatikventile 33 den pneumatischen Antriebseinrichtungen 32 für die Stößel 30 zugeführt. Dabei wird im gleichen Takt auch die Bitumeneinspritzdüse 18 der Testdüse gereinigt.

Die Bitumenansaugpumpe 20, die Zuführleitungen 16, sowie die Verteil- und Ringleitung 42, sowie die Mischeinrichtungen selbst, insbesondere die Bitumeneinspritzdüse 18 sind mit Heizelementen und Temperaturfühlern versehen. Die Temperaturfühler geben ein Temperatursignal an den Mikroprozessor 36 oder an eine Thermostatregelung. Die Ansaugpumpe für Bitumen, die Zufuhrleitungen 16,42, sowie die Mischeinrichtungen 12 sind außerdem dickwandig isoliert, um Wärmeverluste zu reduzieren und die Einhaltung der optimalen Verarbeitungstemperatur zu optimieren.

Ein Stromgenerator wird mit Hilfe eines Hydraulikmotors angetrieben. Der Hydromotor für den Generator erhält seine Antriebsenergie von einer Hydropumpe, die mit dem Verbrennungsmotor der Straßenbaumaschine gekoppelt ist. Der Hydromotor für den Stromgenerator erzeugt bereits im Leerlaufbetrieb des Verbrennungsmotors eine für die Beheizung der Einrichtung 10 zum Erzeugen von Schaumbitumen notwendige Energie.

Mit Hilfe eines Stromregelventils wird die Drehzahl des Hydromotors für den Stromgenerator konstant gehalten.

Die mikroprozessorgesteuerte Einrichtung 10 zum Erzeugen von Schaumbitumen erlaubt die Bedienung aller Funktionen und der Vorwahl der Zugabemengen für heißes Bitumen, Wasser und Luft, sowie der arbeitsrelevanten Parameter vom Fahrstand 3 aus.

Die Mikroprozessorsteuerung ermöglicht außerdem die Regelung der Zugabemengen proportional zur Vortriebsgeschwindigkeit.

Die exakte Temperierung in Verbindung mit der periodischen Reinigung der Bitumeneinspritzdüsen gewährleistet eine hohe Dosiergenauigkeit und Funktionssicherheit. Ein aufwendiges Spülen der Einrichtung 10 zum Erzeugen von Schaumbitumen kann am Arbeitsende entfallen.

## Patentansprüche

1. Vorrichtung zum Bearbeiten von Fahrbahnen
- mit einem selbstfahrenden Fahrwerk (2), mit einer Arbeitswalze (4), die von einer eine Arbeitskammer (6) bildenden Haube (8) umgeben ist, und
- mit einem Antriebsmotor für die für den Antrieb der Arbeitswalze (4) und den Fahrbetrieb benötigte Antriebsleistung,
**dadurch gekennzeichnet,**
- **daß** die Haube (8) eine Einrichtung (10) zum Erzeugen von Schaumbitumen mit mehreren nebeneinander angeordneten Mischeinrichtungen (12) mit Schaumaustrittsdüsen (14) aufweist,
- **daß** heißes Bitumen aus einem Bitumentank über Zuführleitungen (16,42) und einer Bitumeneinspritzdüse (18) gemeinsam mit aus einem Wassertank über eine Wassereinspritzdüse (22) zugeführtem Wasser unter Druck in einer Expansionskammer (26) der Mischeinrichtung (12) mischbar sind, und
- **daß** der aus den Schaumaustrittsdüsen (14) austretende Schaumbitumensprühstrahl in die Arbeitskammer (6) gerichtet ist und sich in das von der Arbeitswalze (4) granulierte Baustoffgemisch einmischt.

2. Vorrichtung nach Anspruch 1, **dadurch gekennzeichnet, daß** die Einspritzdüse (18) für heißes Bitumen einen dem Düsenquerschnitt angepaßten Stößel (30) für die Düsenöffnung aufweist, der zum periodischen Reinigen oder Verschließen der Düsenöffnung (34) über eine Steuerung antreibbar ist.

3. Vorrichtung nach Anspruch 1 oder 2, **dadurch gekennzeichnet, daß** eine Mikroprozessorsteuerung (36) die Mengenströme von heißem Bitumen und Wasser in Abhängigkeit von der Vortriebsgeschwindigkeit der Straßenbaumaschine regelt.

4. Vorrichtung nach einem der Ansprüche 1 bis 3, **dadurch gekennzeichnet, daß** der Wassertank auf dem Fahrwerk (2) angeordnet ist.

5. Vorrichtung nach einem der Ansprüche 1 bis 4, **dadurch gekennzeichnet, daß** seitlich über die Arbeitswalze (4) überstehend eine separat manuell einschaltbare Mischeinrichtung (12) mit Schaumaustrittsdüse (14) angeordnet ist.

6. Vorrichtung nach einem der Ansprüche 1 bis 5, **dadurch gekennzeichnet, daß** in die Expansionskammer (26) zusätzlich Luft einblasbar ist.

7. Vorrichtung nach einem der Ansprüche 1 bis 6, **dadurch gekennzeichnet, daß** die Expansionskammer (26) im Querschnitt kreisförmig ist.

8. Vorrichtung nach einem der Ansprüche 1 bis 7, **dadurch gekennzeichnet, daß** die Expansionskammer (26) koaxial zu der Bitumeneinspritzdüse (18) angeordnet ist.

9. Vorrichtung nach einem der Ansprüche 6 bis 8, **dadurch gekennzeichnet, daß** Einspritz- bzw. Einblaseinrichtungen (22,38) das Wasser und/oder die Luft unter Druck radial oder tangential in den aus der Bitumeneinspritzdüse (18) austretenden Freistrahl des heißen Bitumens eindüsen.

10. Vorrichtung nach einem der Ansprüche 7 bis 9, **dadurch gekennzeichnet, daß** die zu der Bitumeneinspritzdüse (18) koaxiale Expansionskammer (26) eine exzentrisch angeordnete Schaumaustrittsdüse (14) aufweist.

11. Vorrichtung nach einem der Ansprüche 3 bis 10, **dadurch gekennzeichnet, daß** die Mikroprozessorsteuerung (36) die Düsenreinigung durch Einführen des Stößels (30) in die Düsenöffnung (34) impulsgetaktet steuert.

12. Vorrichtung nach einem der Ansprüche 1 bis 11, **dadurch gekennzeichnet, daß** die Mischeinrichtungen (12) beheizbar sind.

13. Vorrichtung nach einem der Ansprüche 1 bis 12, **dadurch gekennzeichnet, daß** die Zuführleitungen (16) für heißes Bitumen zu den Bitumeneinspritzdüsen (18) und/oder der Bitumentank beheizbar und/oder isoliert sind.

14. Vorrichtung nach einem der Ansprüche 1 bis 13, **dadurch gekennzeichnet, daß** die Ansaugpumpe (20) für Bitumen beheizbar ist.

15. Vorrichtung nach einem der Ansprüche 12 bis 14, **dadurch gekennzeichnet, daß** die Heizung der Bitumeneinspritzdüsen, die Zuführleitungen (16) für Bitumen und/oder die Ansaugpumpe (20) elektronisch geregelt ist.

16. Vorrichtung nach einem der Ansprüche 1 bis 15, **dadurch gekennzeichnet, daß** der Antrieb für die Arbeitswalze (4) und/oder den Fahrbetrieb einen Generator zur Erzeugung eines Heizstromes für die Beheizung der Einrichtung (10) zum Erzeugen von Schaumbitumen antreibt, der bereits im Leerlauf des Antriebsmotors die erforderliche Heizenergie liefert und diese auch bei höheren Drehzahlen konstant hält.

17. Vorrichtung nach Anspruch 11 bis 16, **dadurch gekennzeichnet, daß** die Zuführleitung (16) für Bitumen zu den Bitumeneinspritzdüsen (18) aus einer Ringleitung (42) besteht, über die heißes Bitumen in den Bitumentank rezirkulierbar ist.

18. Vorrichtung nach einem der Ansprüche 14 bis 17, **dadurch gekennzeichnet, daß** in der Zuführleitung (16) ein Bitumenfilter (25) angeordnet ist.

19. Vorrichtung nach einem der Ansprüche 1 bis 18, **dadurch gekennzeichnet, daß** zusätzlich eine Wasser-Zement-Suspension über eine weitere Einsprüheinrichtung (46) in die Arbeitskammer (6) einspritzbar ist.

## Claims

1. A device for working road surfaces comprising
- an automotive running gear (2) with a working roll (4) enclosed by a cover (8) forming a working chamber (6), and
- a drive motor for providing the power required for driving the working roll (4) and the travel,
**characterized in**
- that the cover (8) has means (10) for producing foamed bitumen provided with a plurality of adjacent mixing means (12) with foam outlet nozzles (14),
- that hot bitumen supplied from a bitumen reservoir via supply lines (16, 42) and a bitumen injection nozzle (18) together with water supplied from a water reservoir via a water injection nozzle (22) may be mixed under pressure in an expansion chamber (26) ofthe mixing means (12), and
- that the spray jet of foamed bitumen leaving the foam outlet nozzles (14) is directed into the working chamber (6) and becomes mixed into the construction material mixture granulated by the working roll (4).

2. The device of claim 1, **characterized in that** the injection nozzle (18) for hot bitumen comprises a plunger (30) for the nozzle opening, which is adapted to the cross section of the nozzle and may be driven through a control to periodically clean or close the nozzle opening (34).

3. The device of claim 1 or 2, **characterized in that** a microprocessor control (36) controls the flow amounts of hot bitumen and water depending on the traveling speed of the road machine.

4. The device of one of claims 1 to 3, **characterized in that** the water tank is arranged on the running gear (2).

5. The device of one of claims 1 to 4, **characterized in that** a mixing means (12) with a foam outlet nozzle (14) protrudes laterally beyond the working roll (4), the mixing means being adapted to be separately switched on manually.

6. The device of one of claims 1 to 5, **characterized in that** air may additionally be blown into the expansion chamber (26).

7. The device of one of claims 1 to 6, **characterized in that** the expansion chamber (26) is circular in cross section.

8. The device of one of claims 1 to 7, **characterized in that** the expansion chamber (26) is arranged coaxial to the bitumen injection nozzle (18).

9. The device of one of claims 6 to 8, **characterized in that** injection or blow means (22, 38) inject water and/or air under pressure radially or tangentially into the free jet of hot bitumen leaving from the bitumen injection nozzle (18).

10. The device of one of claims 7 to 9, **characterized in that** the expansion chamber (26) that is coaxial to the bitumen injection nozzle (18) has an eccentrically arranged foam outlet nozzle (14).

11. The device of one of claims 3 to 10, **characterized in that** the microprocessor control (36) pulsedly controls the cleaning of the nozzle by insertion of the plunger (30) into the nozzle opening (34).

12. The device of one of claims 1 to 11, **characterized in that** the mixing means (12) may be heated.

13. The device of one of claims 1 to 12, **characterized in that** the supply lines (16) for supplying hot bitumen to the bitumen injection nozzles (18) and/or the bitumen reservoir may be heated and/or insulated.

14. The device of one of claims 1 to 13, **characterized in that** the suction pump (20) for bitumen may be heated.

15. The device of one of claims 12 to 14, **characterized in that** the heating of the bitumen injection nozzles, the supply lines (16) for bitumen and/or the suction pump (20) are electronically controlled.

16. The device of one of claims 1 to 15, **characterized in that** the drive for the working roll (4) and/or the running operation drives a generator for generating heating current to heat the means (10) for producing foamed bitumen, wherein the generator provides the required heating energy even when the drive motor is at idle and keeps the same constant even at higher speeds of rotation.

17. The device of one of claims 11 to 16, **characterized in that** the supply line (16) for supplying bitumen to the bitumen injection nozzles (18) consists of a closed circular line (42) via which hot bitumen may be returned to the bitumen reservoir.

18. The device of one of claims 14 to 17, **characterized in that** a bitumen filter (25) is arranged in the supply line (16).

19. The device of one of claims 1 to 18, **characterized in that** a suspension of water and cement may additionally be injected into the working chamber (6) via a further injection means (46).

## Revendications

1. Dispositif pour réaliser le revêtement des chaussées comprenant
- un mécanisme de roulement automoteur (2) comportant un cylindre de travail (4) qui est entouré d'un capot (8) formant un compartiment de travail (6), et
- un moteur d'entraînement pour fournir la puissance d'entraînement nécessaire pour l'entraînement du cylindre de travail (4) et pour assurer le déplacement,
**caractérisé en ce que**
- le capot (8) comporte un dispositif (10) pour produire du bitume mousse avec plusieurs dispositifs mélangeurs (12) placés l'un à côté de l'autre, comportant des buses de sortie de mousse (14),
- du bitume chaud provenant d'un réservoir de bitume par des conduites d'amenée (16, 42) et par une buse d'injection de bitume (18), et de l'eau sous pression amenée d'un réservoir d'eau par une buse d'injection d'eau (22), peuvent être mélangés dans une chambre à détente (26) du dispositif mélangeur (12), et
- le jet de bitume mousse pulvérisé sortant des buses de sortie de mousse (14) est dirigé dans le compartiment de travail (6) et se mêle au mélange de matériaux mis sous forme de granules par le cylindre de travail (4).

2. Dispositif selon la revendication 1, **caractérisé en ce que** la buse d'injection (18) pour bitume chaud comporte un plongeur (30) adapté à la section de buse pour l'ouverture de buse, lequel plongeur peut être actionné par une commande en vue d'obturer ou de nettoyer périodiquement l'ouverture (34) de buse.

3. Dispositif selon la revendication 1 ou 2, **caractérisé en ce qu'**une commande locale par microprocesseur (36) régule les flux massiques de bitume chaud et d'eau en fonction de la vitesse d'avancement de la machine de travaux routiers.

4. Dispositif selon l'une des revendications 1 à 3, **caractérisé en ce que** le réservoir d'eau est disposé sur le mécanisme de roulement (2).

5. Dispositif selon l'une des revendications 1 à 4, **caractérisé en ce qu'**un dispositif mélangeur (12) avec buse de sortie de mousse (14), qui peut être mis en circuit séparément et manuellement, est disposé sur le côté en saillie au-dessus du cylindre de travail (4).

6. Dispositif selon l'une des revendications 1 à 5, **caractérisé en ce que** de l'air est en plus insufflé dans la chambre à détente (26).

7. Dispositif selon l'une des revendications 1 à 6, **caractérisé en ce que** la chambre à détente (26) a une forme circulaire en coupe transversale.

8. Dispositif selon l'une des revendications 1 à 7, **caractérisé en ce que** la chambre à détente (26) est disposée coaxialement à la buse d'injection de bitume (18).

9. Dispositif selon l'une des revendications 6 à 8, **caractérisé en ce que** les dispositifs d'injection ou d'insufflation (22, 38) injectent l'eau et/ou l'air sous pression radialement ou tangentiellement dans le jet libre de bitume chaud sortant de la buse d'injection de bitume (18).

10. Dispositif selon l'une des revendications 7 à 9, **caractérisé en ce que** la chambre à détente (26), coaxiale à la buse d'injection de bitume (18), comporte une buse de sortie de mousse (14) excentrée.

11. Dispositif selon l'une des revendications 3 à 10, **caractérisé en ce que** la commande locale par microprocesseur (36) commande , de façon synchronisée par impulsions, le nettoyage de la buse par introduction du plongeur (30) dans l'ouverture (34) de buse.

12. Dispositif selon l'une des revendications 1 à 11, **caractérisé en ce que** les dispositifs mélangeurs (12) peuvent être chauffés.

13. Dispositif selon l'une des revendications 1 à 12, **caractérisé en ce que** les conduites (16) d'amenée de bitume chaud aux buses d'injection de bitume (18) et/ou au réservoir de bitume peuvent être chauffées et/ou isolées.

14. Dispositif selon l'une des revendications 1 à 13, **caractérisé en ce que** la pompe (20) d'aspiration pour bitume peut être chauffée.

15. Dispositif selon l'une des revendications 12 à 14, **caractérisé en ce que** le chauffage des buses d'injection de bitume, des conduites (16) d'amenée de bitume et/ou de la pompe d'aspiration (20) est réglé électroniquement.

16. Dispositif selon l'une des revendications 1 à 15, **caractérisé en ce que** l'entraînement pour le cylindre de travail (4) et/ou pour le déplacement actionne un générateur pour produire du courant pour le chauffage du dispositif (10) de production de bitume mousse, générateur qui fournit déjà , lorsque le moteur d'entraînement marche à vide, l'énergie de chauffage nécessaire et qui maintient celle-ci constante pour des vitesses de rotation élevées.

17. Dispositif selon revendication 11 à 16, **caractérisé en ce que** la conduite (16) d'amenée de bitume aux buses d'injection de bitume (18) se compose d'une conduite en boucle (42), par laquelle du bitume chaud peut être remis en circulation dans le réservoir de bitume.

18. Dispositif selon l'une des revendications 14 à 17, **caractérisé en ce qu'**un filtre à bitume (25) est disposé dans la conduite d'amenée (16).

19. Dispositif selon l'une des revendications 1 à 18, **caractérisé en ce qu'**une suspension d'eau et de ciment peut en plus être injectée par un dispositif d'injection (46) supplémentaire dans le compartiment de travail (6).
